# EUROPÄISCHE PATENTSCHRIFT

(11) **EP 1 278 635 B1**
(45) Veröffentlichungstag und Bekanntmachung des Hinweises auf die Patenterteilung: **07.07.2004**
(21) Anmeldenummer: 00943646.0
(22) Anmeldetag: 25.05.2000
(51) Int. Cl.: B41F 27/12

(54) **VORRICHTUNG ZUM BEFESTIGEN EINER BIEGSAMEN PLATTE**
DEVICE FOR FIXING A FLEXIBLE PLATE
DISPOSITIF POUR FIXER UNE PLAQUE SOUPLE

(30) Priorität: 29.05.1999 DE 19924784
(43) Veröffentlichungstag der Anmeldung: 29.01.2003
(62) Teilanmeldung aus: 03101548.0
(73) Patentinhaber: Koenig & Bauer Aktiengesellschaft, 97080 Würzburg (DE)
(72) Erfinder: SCHNEIDER, Georg, 97080 Würzburg (DE); SCHÄFER, Karl, Robert, 97222 Rimpar (DE)
(86) Internationale Anmeldenummer: PCT/DE2000/001699
(87) Internationale Veröffentlichungsnummer: WO 2000/073074

(56) Entgegenhaltungen:
- DE-C- 4 335 140
- FR-A- 1 499 664
- GB-A- 2 206 534

## Beschreibung

Die Erfindung betrifft Vorrichtungen zum Befestigen einer biegsamen Platte auf einem Zylinder einer Rotationsdruckmaschine entsprechend dem Oberbegriff des Anspruches 1.

Durch die DE 43 35 140 C1 ist eine Vorrichtung zum Befestigen einer biegsamen Druckplatte auf dem Formzylinder einer Rotationsdruckmaschine mit zumindest einer in Achsrichtung verlaufenden Zylindergrube bekannt.

Ein erster oder vorlaufender und spitzwinklig abgekanteter Einhängeschenkel ist an einer Kante der ersten Grubenwand der Zylindergrube des Formzylinders eingehängt. Ein zweiter oder nachlaufender Einhängeschenkel ist längs der in etwa in radialer Richtung des Formzylinders verlaufenden zweiten Grubenwand der Zylindergrube anlegbar. Die Zylindergrube nimmt eine um ihre Achse schwenkbare Spindel auf. An der Spindel sind zwei jeweils über die Breite der Druckplatte verteilte Blattfedern befestigt, welche beim Verschwenken der Spindel mit den Einhängeschenkeln in bzw. außer Eingriff bringbar sind.

Die DE 196 36 412 C1 offenbart einen Zylinder, bei dem auf einer schwenkbaren Welle Drucknocken zum Klemmen beider Einhängeschenkel einer Druckplatte angeordnet sind.

Der Erfindung liegt die Aufgabe zugrunde, eine Vorrichtung zum Befestigen einer biegsamen Platte auf einem Zylinder einer Rotationsdruckmaschine zu schaffen.

Die Aufgabe wird erfindungsgemäß durch die Merkmale des Anspruches 1 gelöst.

Die mit der Erfindung erzielbaren Vorteile bestehen insbesondere darin, daß eine robuste, einfach aufgebaute und kostengünstig herstellbare Vorrichtung geschaffen wurde. Die erfindungsgemäße Vorrichtung ist ohne Spindelverdrehung in nur zwei Positionen verstellbar. Ein weiterer Vorteil der Vorrichtung besteht darin, daß diese in ihrer axialen Ausdehnung aus mehreren kurzen Basiskörpern bestehen kann. Dadurch wird es möglich, die Vorrichtung z. B. für Wartungszwecke stückweise seitlich aus der Zylindergrube zu entnehmen, ohne den Zylinder dabei aus dem Seitengestell demontieren zu müssen. Von besonderem Vorteil ist, daß die Vorrichtung auch bei Drehrichtungsumkehr des die Platten tragenden Zylinders, so z. B. bei Satellitendruckwerken, einsetzbar ist. Eine automatische Plattenzu- und -abführung mittels bekannter Vorrichtungen ist möglich.

Ein Ausführungsbeispiel der Erfindung ist in der Zeichnung dargestellt und wird im folgenden näher beschrieben.

Es zeigen:
- Fig. 1: einen Schnitt I - I nach Fig. 4, jedoch mit Zylinder, Platte und Luftschlauch in einer Plattenhalte- oder Ruhestellung, in einem vergrößerten Maßstab;
- Fig. 2: einen Schnitt II - II nach Fig. 4, jedoch mit Zylinder, Platte und Luftschlauch, in einem vergrößerten Maßstab;
- Fig. 3: eine Darstellung analog Fig. 1, jedoch mit der Vorrichtung in Plattenentnahme- oder Arbeitsstellung;
- Fig. 4: eine Draufsicht auf die Vorrichtung, ohne Zylinder und ohne Luftschlauch in einer in axialer Richtung begrenzten,vergrößerten Teildarstellung.

Ein Zylinder 01, z. B. ein Platten- oder Gummituchzylinder einer Rotationsdruckmaschine ist zur Aufnahme von biegsamen Platten 02 mit mindestens einer in Achsrichtung verlaufenden Zylindergrube 03 versehen. Die Zylindergrube 03 trägt an einer in einer Produktionsrichtung A des nach rechts bzw. in Uhrzeigerdrehrichtung drehenden Zylinders 01 weisenden vorderen Kante 04 einen vorderen oder "vorauslaufenden" abgekanteten Einhängeschenkel 06 der Platte 02 mit einem Öffnungswinkel Alpha. Die Platte 02 weist noch einen hinteren oder "nachlaufenden", abgekanteten Einhängeschenkel 07 auf, welcher an einer zweiten hinteren Kante 08 der gleichen Zylindergrube 03 eingehangen ist und einen in etwa rechtwinkligen Öffnungswinkel Beta hat (Fig. 1).

Am Umfang des Zylinders 01 können auch zwei Platten, z. B. Druckplatten angeordnet sein. Dann werden in Umfangsrichtung des Zylinders 01 zwei Zylindergruben benötigt.

Zwischen der Mantelfläche 11 des Zylinders 01 und der ersten Grubenwand 12 der Zylindergrube 03 ist ein spitzer Öffnungswinkel Alpha gebildet, z. B. bis 45°. Die zweite, etwa in radialer Richtung des Zylinders 01 verlaufende Grubenwand 13 weist ebenfalls einen spitzen Öffnungswinkel Alpha zur Mantelfläche 11 auf. Beide Kanten 04; 08 oder auch Scheitelpunkte der Öffnungswinkel Alpha sind durch einen Befestigungsschlitz 09 getrennt.

Es ist möglich, auch eine Platte 23 mit ihren Einhängeschenkeln 24; 26 auf dem Zylinder 01 so einzuhängen, daß ihr "vorlaufender" spitzwinkliger Einhängeschenkel 24 an der Kante 08 und ihr "nachlaufender" etwa rechtwinkliger Einhängeschenkel 26 an der Kante 04 eingehangen wird. Somit weist der "vorlaufende" Einhängeschenkel 24 in Produktionsrichtung B nach links, d. h. in Gegenuhrzeigerdrehrichtung (Fig. 2).

Der Befestigungsschlitz 09 ist in seiner lichten Weite f so ausgebildet, daß nebeneinander zumindest zwei Einhängeschenkel 06; 07 darin Platz finden, welche in die Zylindergrube 03 ragen.

Es ist möglich, anstatt einer Druckplatte oder mehrerer nebeneinander liegenden Druckplatten auch biegsame Trägerplatten mit darauf angeordneten Gummitüchern zu befestigen.

Die Zylindergrube 03 kann im Querschnitt etwa kreisförmig ausgebildet sein und ist durch den Befestigungsschlitz 09 mit der Mantelfläche 11 verbunden.

In der Zylindergrube 03 ist ein in Richtung Befestigungsschlitz 09 offener Basiskörper 14 angeordnet, welcher z. B. einen Querschnitt eines längsgetrennten Rohres (rinnenförmig) aufweist. Dieser Basiskörper 14 kann nach einer in Fig. 4 gezeigten Ausführungsvariante in axialer Richtung aus mehreren kürzeren, miteinander kuppelbaren Basiskörpern 16; 17; 18 bestehen - nur drei Basiskörper dargestellt. Eine solche Kupplung kann z. B. formschlüssig wirken und mittels jeweils einer beidendigen Verzahnung 19; 21 der Basiskörper 16; 17; 18 realisiert werden. Die beiden äußeren Verzahnungen 19; 21 können jeweils mittels eines nicht dargestellten Endkuppelstückes an den Zylinderwangen arretiert werden.

Im Innenraum 22 eines jeden Basiskörpers 14 oder 16 bis 18 sind eine Anzahl von jeweils verschiedenen Spann- und/oder Klemmelementen C; D; E angeordnet, wie am Beispiel des Basiskörpers 17 in Fig. 4 gezeigt:
- erste Spann- und/oder Klemmelemente C für den jeweils "nachlaufenden", etwa einen rechtwinkligen Öffnungswinkel Beta aufweisenden Einhängeschenkel 07; 26;
- zweite Spann- und/oder Klemmelemente D für einen nach rechts in Produktionsrichtung A "vorlaufenden" spitzwinklig abgekanteten Einhängeschenkel 06;
- dritte Spann- und/oder Klemmelemente E für einen nach links in Produktionsrichtung B "vorlaufenden" spitzwinkelig abgekanteten Einhangeschenket 24.

Der rinnenförmige Basiskörper 14 oder 16 bis 18 kann im Querschnitt C-förmig, U-förmig, rund oval oder mehreckig ausgebildet sein. Der Querschnitt der Zylindergrube 03 ist jeweils dem Querschnitt des Basiskörpers 14 bzw. 16 bis 18 angepaßt.

Der in der Zeichnung Fig. 1 und 2 dargestellte Querschnitt des Basiskörpers 14; 16 bis 18 ist C-förmig ausgebildet. Eine Öffnung desselben weist in etwa in Richtung Befestigungsschlitz 09. Durch die genannte Öffnung ragen die nachgenannten Teile, die mit den Einhängeschenkeln 6, 7 bzw. 24, 26 in oder außer Wirkverbindung bringbar angeordnet sind.

Die ersten Spann- und/oder Klemmelemente C bestehen aus einer im Basiskörper 14 oder 16 bis 18 schwenkbar gelagerten Klappe 27, deren Längsachse sich in achsparalleler Richtung und deren Hochachse sich in radialer Richtung zum Zylinder 01 erstreckt. Die zylindermantelferne untere Seite 28 der Klappe 27 greift in einen Schlitz 29 des jeweiligen Basiskörpers 14 bzw. 16 bis 18 ein und bildet somit ein Schwenklager.

Die Klappe 27 weist eine axiale Länge I auf, welche in etwa einem Drittel der axialen Gesamtlänge eines Basiskörpers 16, 17 oder 18 entspricht (Fig. 4). Die zylindermantelflächennahe obere Seite 31 der Klappe 27 hat eine Aussparung 32, welche beidseitig jeweils durch einen Arm 33; 34 begrenzt ist. Jeder Arm 33; 34 weist eine axiale Länge m mit einer Klemmfläche 36; 37 auf. Die axiale Länge m entspricht in etwa einem Viertel der axialen Gesamtlänge I der Klappe 27. Die Klemmfläche 36; 37 ist jeweils mit einer Klemmfläche des Widerlagers 38; 39 des Basiskörpers 14 bzw. der jeweiligen Basiskörper 16 bis 18 in Wirkverbindung (Fig. 1 und 4). Die Klemmflächen des Widerlagers 38; 39 befinden sich in radialer Richtung unterhalb des Befestigungsschlitzes 09. Die Arme 33; 34 der Klappe 27 können, wie in den Fig. 1; 3 dargestellt, in Richtung Widerlager 38; 39 weisenden, etwa rechtwinklig abgebogen sein.

Die schwenkbare Klappe 27 ist gegen die Kraft einer basiskörperfesten Feder 41, z. B. Druckfeder, aus einer Plattenhaltestellung in eine Plattenentnahmestellung bringbar.

Das Betätigen der schwenkbaren Klappe 27 erfolgt mittels eines später noch näher zu beschreibenden aufblasbaren Luftschlauches 42.

Die zweiten Spann- und/oder Klemmelemente D für einen nach rechts in Produktionsrichtung A "vorlaufenden" abgekanteten Einhängeschenkel 06 der Platte 02 bestehen aus einer im Basiskörper 14 oder 16 bis 18 schwenkbar gelagerten Klappe 43, welche durch den Luftschlauch 42 beabstandet, parallel zur Klappe 27 verläuft (Fig. 1). Eine untere Seite 44 greift in einen Schlitz 46 des jeweiligen Basiskörpers 14 bzw. 16 bis 18 ein und bildet ein Schwenklager.

Die Klappe 43 weist eine axiale Länge n auf. Das entspricht etwa der axialen Länge der Aussparung 32 und dem Doppelten der axialen Länge m.

Die zylindermantelnahe obere Seite 47 der Klappe 43 ist etwa rechtwinklig in Richtung erster Grubenwand 12 abgebogen und ragt mit ihrer Kante 49 in die zwischen den Armen 33; 34 befindliche Aussparung 32 der Klappe 27 (Kraftangriffsseite). In der Aussparung 32 ist ein Wälzkörper, z. B. eine Klemmrolle 48 gehalten, welche mittels der Kante 49 der Klappe 43 und der Kraft einer basiskörperfesten Feder 51, z. B. Druckfeder, gegen den an der ersten Grubenwand 12 anliegenden "vorlaufenden" Einhängeschenkel 06 gedrückt wird.

Das Betätigen der schwenkbaren Klappe 43 erfolgt mittels des zwischen den beiden Klappen 27; 43 befindlichen aufblasbaren Luftschlauches 42, welcher gegen die Kraft der Federn 41; 51 beide Klappen 27; 43 verschwenken, d. h. öffnen kann.

Die dritten Spann- und/oder Klemmelemente E für einen nach links in Produktionsrichtung B "vorlaufenden" abgekanteten Einhängeschenkel 24 der Platte 23 (Fig. 2)bestehen aus einer im Basiskörper 14 oder 16 bis 18 schwenkbar gelagerten Klappe 52 mit einer axialen Lange I. Parallel zur Klappe 52 und durch den Luftschlauch 42 beabstandet verläuft eine zweite gleichlange Klappe 53. Beide Klappen 52; 53 sind jeweils an ihren unteren, d. h. zylindermantelfernen Seiten 54; 56 in einem Schlitz 57; 58 des jeweiligen Basiskörpers 14 bzw. 16 bis 18 gelagert und gegen die Kraft von Federn 59; 61, z. B. Druckfedern, betätigbar.

Eine zylindermantelnahe obere Seite 62 ist mittels ihrer in axialer Richtung verlaufenden Klemmfläche oder Kante 63 indirekt, d. h. unter Zwischenschaltung einer Klemmrolle 64 mit der zweiten Grubenwand 13, bzw. einem daran anliegenden "vorlaufenden" Einhängeschenkel 24 der Platte 23 in Wirkverbindung. Dabei ist die obere Seite 62 mit ihrer Kante 63 in etwa rechtwinklig, in Richtung zweiter Grubenwand 13 weisend, abgebogen. Die Klemmrolle 64 wird von einer oberen Seitenfläche 66 der Klappe 53 gestützt. Der Basiskörper 14 oder 16 bis 18 weist im Bereich der Klemmrolle 64 eine Aussparung 67 auf.

Die Spann- und/oder Klemmelemente C; D; E sind in jedem der Basiskörper 16 bis 18 und somit auch in einem einstückigen Basiskörper 14 in axialer Länge so angeordnet, daß die Länge eines Basiskörpers 16, 17 oder 18 von 3 I gleich einer Anzahl von Längen I; m; n der Spann- und/oder Klemmflächen entspricht (Fig. 4):$\text{3 I = 4 m für C + 2 n für D + I für E}$

Es kommen bei jeder Klemmung der Platten 02 oder 23 die Spann- und/oder Klemmelemente C für den "nachlaufenden" Einhängeschenkel 07 oder 26 zum Einsatz. Bei Verwendung einer Platte 02 und Drehrichtung A des Zylinders 01 kommen zusätzlich noch die Spann- und/oder Klemmelemente D für Einhängeschenkel 06 zum Einsatz. Wird hingegen eine Platte 23 bei Drehrichtung B des Zylinders 01 verwendet, so kommen statt der Spann- und/oder Klemmelemente D die Spann- und/oder Klemmelemente E zum Einsatz.

Der Basiskörper 14 bzw. die kürzeren Basiskörper 16 bis 18 sind in der Zylindergrube 03 vorzugsweise unverdrehbar angeordnet.

Der aufblasbare Luftschlauch 42 erstreckt sich einstückig über die gesamte Länge der Zylindergrube 03. Der Luftschlauch 42 ist an einem seiner Enden z. B. mit einem Ventil versehen und wird über eine damit verbundenen, nicht dargestellten Leitung zum Zylinderzapfen und mittels einer bekannten Dreheinführung im Bedarfsfalle mit Druckluft beaufschlagt.

Soll die Vorrichtung von der Plattenhalte- oder Ruhestellung (Fig. 1) in die Plattenentnahme- oder Arbeitsstellung (Fig. 3) gebracht werden, so wird der Luftschlauch 42 mit Druckluft beaufschlagt, ca. mit sechs Bar. Dadurch werden die Klappen 27, 43 und 52, 53 gegen die Kraft der Federn 41, 51 und 59, 61 voneinander weg geschwenkt. Dabei werden die Einhängeschenkel 06, 07 bzw. 24, 26 freigegeben (Fig. 3).

Nach einer bevorzugten Ausführungsvariante ist die Druckkraft jeder Feder 51 sowie 59, 61 jeweils größer als die Druckkraft der Feder 41. Der Luftschlauch 42 wird zunächst mit einem Luftdruck von ca. drei Bar beaufschlagt. Damit ist eine vom Luftschlauch 42 ausgeübte Druckkraft größer als die Druckkraft der Feder 41 und kleiner als die Druckkraft der Federn 51, 59 oder 61. Die Klappe 27 wird verschwenkt und die Klemmflächen 36; 37 kommen mit dem hinteren Einhängeschenkel 07 bzw. 26 außer Eingriff. Das "nachlaufende" Ende kann infolge der Eigenspannung der Platte 02 bzw. 23 mit seinem Einhängeschenkel 07 bzw. 26 aus dem Befestigungsschlitz 09 herausschnellen und nachfolgend erfaßt werden.

Nach Erhöhung des Luftdruckes im Luftschlauch 42 auf ca. sechs Bar ergibt sich, daß die vom Luftschlauch 42 ausgeübte Druckkraft nunmehr auch größer ist als die Druckkraft der Federn 51, 59 oder 61, so daß auch der Einhängeschenkel 06 bzw. 24 freigegeben wird.

### Bezugszeichenliste

- 01: Zylinder
- 02: Platte
- 03: Zylindergrube
- 04: Kante (03)
- 05: -
- 06: Einhängeschenkel (02)
- 07: Einhängeschenkel (02)
- 08: Kante (03)
- 09: Befestigungsschlitz (06; 07)
- 10: -
- 11: Mantelfläche (01)
- 12: Grubenwand (03), erste, Widerlager (49; 48)
- 13: Grubenwand (03), zweite, Widerlager (66; 64)
- 14: Basiskörper
- 15: -
- 16: Basiskörper
- 17: Basiskorper
- 18: Basiskörper
- 19: Verzahnung
- 20: -
- 21: Verzahnung
- 22: Innenraum (14; 16 bis 18)
- 23: Platte
- 24: Einhängeschenkel (23)
- 25: -
- 26: Einhängeschenkel (23)
- 27: Klappe (C)
- 28: Seite, untere (27) (C)
- 29: Schlitz (14; 16 bis 18) (C)
- 30: -
- 31: Seite, obere (27) (C)
- 32: Aussparung (27) (C)
- 33: Arm (27) (C)
- 34: Arm (27) (C)
- 35: -
- 36: Klemmfläche (33) (C)
- 37: Klemmfläche (34) (C)
- 38: Widerlager (14; 16 bis 18) (C)
- 39: Widerlager (14; 16 bis 18) (C)
- 40: -
- 41: Feder (27) (C)
- 42: Luftschlauch (C; D; E)
- 43: Klappe (D)
- 44: Seite, untere (43) (D)
- 45: -
- 46: Schlitz (14; 16 bis 18) (D)
- 47: Seite, obere (D)
- 48: Klemmrolle (D)
- 49: Kante, Klemmfläche (43) (D)
- 50: -
- 51: Feder (43) (D)
- 52: Klappe (E)
- 53: Klappe (E)
- 54: Seite, untere (52) (E)
- 55: -
- 56: Seite, untere (53) (E)
- 57: Schlitz (14; 16 bis 18) (E)
- 58: Schlitz (14; 16 bis 18) (E)
- 59: Feder (52) (E)
- 60: -
- 61: Feder(53)(E)
- 62: Seite, obere (52) (E)
- 63: Kante, Klemmfläche (52) (E)
- 64: Klemmrolle (E)
- 65: -
- 66: Seitenfläche, obere (53) (E)
- 67: Aussparung (14; 16 bis 18) (E)

- A: Produktionsrichtung
- B: Produktionsrichtung
- C: Spann- und/oder Klemmelement, erstes (14; 16 bis 18)
- D: Spann- und/oder Klemmelement, zweites (14; 16 bis 18)
- E: Spann- und/oder Klemmelement, drittes (14; 16 bis 18)

- f: Weite (09)
- l: Länge (27, 52)
- m: Länge (33; 34)
- n: Länge(48)

- Alpha: Öffnungswinkel (11, 12; 11, 13)
- Beta: Öffnungswinkel (02, 07; 23, 26)

## Patentansprüche

1. Vorrichtung zum Befestigen einer biegsamen Platte (02; 23) mit Einhängeschenkeln (06; 07; 24; 26) auf einem Zylinder (01) einer Rotationsdruckmaschine, wobei in einer Zylindergrube (03) erste Befestigungselemente (C) für den nachlaufenden Einhängeschenkel (07; 26) und zweite Befestigungselemente (D) für einen in eine erste Produktionsrichtung (A) vorlaufenden Einhängeschenkel (06) angeordnet sind, **dadurch gekennzeichnet, dass** dritte Befestigungselemente (E) für einen in eine zweite Produktionsrichtung (B) vorlaufenden Einhängeschenkel (24) angeordnet sind.

2. Vorrichtung nach Anspruch 1, **dadurch gekennzeichnet, dass** der vorlaufende Einhängeschenkel (06; 24) jeweils annähernd spitzwinklig angeordnet ist.

3. Vorrichtung nach Anspruch 1, **dadurch gekennzeichnet, dass** in der Zylindergrube (03) mindestens ein in Richtung Befestigungsschlitz geöffneter Basiskörper (14; 16; 17; 18) angeordnet ist.

4. Vorrichtung nach Anspruch 3, **dadurch gekennzeichnet, dass** durch eine Öffnung des Basiskörpers (14; 16, 17, 18) mit den Einhängeschenkeln (06, 07; 24, 26) in oder außer Wirkverbindung bringbare Teile der Befestigungselemente (C; D; E) ragen.

5. Vorrichtung nach Anspruch 1, **dadurch gekennzeichnet, dass** die Befestigungselemente (C; D; E) mittels eines aufblasbaren Luftschlauches (42) mit den Einhängeschenkeln (06, 07; 24, 26) aus einer Wirkverbindung bringbar angeordnet sind.

6. Vorrichtung nach Anspruch 3, **dadurch gekennzeichnet, dass** der Basiskörper (14; 16 bis 18) einen C-förmigen oder vieleckigen Querschnitt aufweist.

7. Vorrichtung nach Anspruch 3, **dadurch gekennzeichnet, dass** der Basiskörper (14; 16 bis 18) in axialer Richtung aus mehreren kürzeren, miteinander kuppelbaren Basiskörpern (16; 17; 18) besteht.

8. Vorrichtung nach Anspruch 3, **dadurch gekennzeichnet, dass** der Basiskörper (14; 16 bis 18) unverdrehbar in der Zylindergrube (03) angeordnet ist.

9. Vorrichtung nach Anspruch 3, **dadurch gekennzeichnet, dass** die Summe der von den Befestigungselementen (C; D; E) in dem Basiskörper (14; 16; 17 oder 18) enthaltenen Klemmflächen annähernd gleich lang sind.

10. Vorrichtung nach Anspruch 1, **dadurch gekennzeichnet, dass** die ersten Befestigungselemente (C) für den "nachlaufenden", in etwa rechtwinklig abgekanteten Einhängeschenkel (07; 26) aus einer schwenkbar gelagerten Klappe (27) bestehen, deren Klemmfläche (36; 37) mit einem basiskörperfesten Widerlager (38; 39) in Wirkverbindung ist, dass die Klappe (27) mittels des aufblasbaren Luftschlauches (42) gegen die Kraft von zumindest einer Feder (41) mit dem Widerlager (38; 39) außer Eingriff bringbar angeordnet ist.

11. Vorrichtung nach Anspruch 10, **dadurch gekennzeichnet, dass** sich der Luftschlauch (42) gegen ein abgefedertes Widerlager (43; 51) abstützt.

12. Vorrichtung nach Anspruch 1, **dadurch gekennzeichnet, dass** die zweiten Befestigungselemente (D) für einen nach rechts (A) "vorlaufenden", spitzwinklig abgekantete Einhängeschenkel (06) aus einer schwenkbar gelagerten Klappe (43) bestehen, deren Klemmfläche (49) indirekt mit einem grubenwandfesten Widerlager (12) in Wirkverbindung ist, dass die Klappe (43) mittels des aufblasbaren Luftschlauches (42) gegen die Kraft von zumindest einer Feder (51) mit dem Widerlager (12) außer Eingriff bringbar angeordnet ist.

13. Vorrichtung nach Anspruch 12, **dadurch gekennzeichnet, dass** sich der Luftschlauch (42) gegen ein abgefedertes Widerlager (27; 41) abstützt.

14. Vorrichtung nach den Ansprüchen 12 und 13, **dadurch gekennzeichnet, dass** sich zwischen der Klemmfläche (49) und dem grubenwandfesten Widerlager (12) zumindest ein Wälzkörper, z. B. eine Klemmrolle (48) angeordnet ist.

15. Vorrichtung nach den Ansprüchen 1 und 12, **dadurch gekennzeichnet, dass** ein Wälzkörper, z. B. die Klemmrolle (48) in einer Aussparung (32) einer Klappe (27) eines ersten Befestigungselementes (C) geführt ist.

16. Vorrichtung nach Anspruch 12, **dadurch gekennzeichnet, dass** das die Klemmfläche (49) tragende freie Ende der Klappe (43) in Richtung gegenüberliegenden grubenwandfesten Widerlager (12) abgewinkelt ist.

17. Vorrichtung nach Anspruch 1, **dadurch gekennzeichnet, dass** die dritten Befestigungselemente (E) für einen nach links oder in Gegenrichtung (B) "vorlaufenden", spitzwinklig abgekanteten Einhängeschenkel (24) aus einer schwenkbar gelagerten Klappe (52) bestehen, deren Klemmfläche (63) indirekt mit einem grubenwandfesten Widerlager (13) in Wirkverbindung ist, dass die Klappe (52) mittels eines aufblasbaren Luftschlauches (42) gegen die Kraft von zumindest einer Feder (59) mit dem Widerlager (13) außer Eingriff bringbar angeordnet ist.

18. Vorrichtung nach Anspruch 17, **dadurch gekennzeichnet, dass** sich der Luftschlauch (42) gegen ein abgefedertes Widerlager (53; 61) abstützt.

19. Vorrichtung nach Anspruch 17, **dadurch gekennzeichnet, dass** sich zwischen der Klemmfläche (63) und dem grubenwandfesten Widerlager (13) zumindest eine Klemmrolle (64) angeordnet ist.

20. Vorrichtung nach den Ansprüchen 18 und 19, **dadurch gekennzeichnet, dass** die Klemmrolle (64) in einer Aussparung (67) des Basiskörpers (14 oder 16 bis 18) geführt und auf einer oberen Seitenfläche (66) des abgefederten Widerlagers (53; 61) abgestützt ist.

21. Vorrichtung nach Anspruch 1, **dadurch gekennzeichnet, dass** eine Druckkraft jeder Feder (51, 59 oder 61) der Befestigungselemente (D; E) des vorlaufenden Einhängeschenkels (06; 24) jeweils größer ist als die Druckkraft jeder Feder (41) der Befestigungselemente (C) des nachlaufenden Einhängeschenkels (07; 26).

22. Vorrichtung nach Anspruch 1, **dadurch gekennzeichnet, dass** der nachlaufende Einhängeschenkel (07; 26) jeweils annähernd rechtwinklig abgekantet ist.

## Claims

1. Device for fastening a flexible plate (02; 23) having hook-in sections (06; 07; 24, 26) in position on a cylinder (01) of a rotary printing press, first fastening members (C) for the trailing hook-in-section (07; 26) and second fastening members (D) for a hook-in section which is leading in a first direction of production (A) being arranged in a cylinder trench (03), **characterised in that** third fastening members (E) are arranged for a hook-in section (24) which is leading in a second direction of production (B).

2. Device according to claim 1, **characterised in that** the leading hook-in section (06; 24) is in each case arranged to be approximately acute-angled.

3. Device according to claim 1, **characterised in that** at least one base body (14; 16, 17, 18) which is open in the direction of the fastening slot is arranged in the cylinder trench (03).

4. Device according to claim 3, **characterised in that** parts of the fastening members (C; D; E) which can be brought into or out of active connection with the hook-in sections (06, 07; 24, 26) project through an opening in the base body (14; 16, 17, 18).

5. Device according to claim 1, **characterised in that** the fastening members (C; D; E) are arranged to be able to be brought out of active connection with the hook-in sections (06, 07; 24, 26) by means of an inflatable air tube (42).

6. Device according to claim 3, **characterised in that** the base body (14; 16 to 18) is of C-shaped or polygonal cross-section.

7. Device according to claim 3 **characterised in that** the base body (14; 16 to 18) is composed, in the axial direction, of a plurality of shorter base bodies (16; 17; 18) which can be coupled together.

8. Device according to claim 3, **characterised in that** the base body (14; 16 to 18) is arranged to be non-rotatable in the cylinder trench (03).

9. Device according to claim 3, **characterised in that** all the clamping faces incorporated in the base body (14; 16; 17 or 18) by the fastening members (C; D; E) are approximately equal in length.

10. Device according to claim 1, **characterised in that** the first fastening members (C) for the "trailing" hook-in section (07; 26) which is folded over approximately at right angles comprise a flap (27) which is mounted to pivot and whose clamping face (36; 37) is in active connection with an abutment (38; 39) solid with the base body, and **in that** the flap (27) can be brought out of engagement with the abutment (38; 39) by means of the inflatable air tube (42) in opposition to the force from at least one spring (41).

11. Device according to claim 10, **characterised in that** the air tube (42) is supported against a sprung abutment (43; 51).

12. Device according to claim 1, **characterised in that** the second fastening members (D) for a hook-in section (06) which is "leading" towards the right (A) and which is folded over at an acute angle comprise a flap (43) which is mounted to pivot and whose clamping face (49) is indirectly in active connection with an abutment (12) solid with a wall of the trench, and **in that** the flap (43) can be brought out of engagement with the abutment (12) by means of the inflatable air tube (42) in opposition to the force from at least one spring (51).

13. Device according to claim 12, **characterised in that** the air tube (42) is supported against a sprung abutment (27; 41).

14. Device according to claims 12 and 13, **characterised in that** at least one rolling body, e.g. a clamping roller (48), is arranged between the clamping face (49) and the abutment (12) solid with a wall of the trench.

15. Device according to claims 1 and 12, **characterised in that** a rolling body, e.g. the clamping roller (48), is guided in a recess (32) in a flap (27) of a first fastening member (C).

16. Device according to claim 12, **characterised in that** that free end of the flap (43) which carries the clamping face (49) is angled over in the direction of the abutment (12) solid with a wall of the trench which is situated opposite.

17. Device according to claim 1, **characterised in that** the third fastening members (E) for a hook-in section (24) which is "leading" towards the left or in the opposite direction (B) and which is folded over at an acute angle comprise a flap (52) which is mounted to pivot and whose clamping face (63) is indirectly in active connection with an abutment (13) solid with a wall of the trench, and **in that** the flap (52) can be brought out of engagement with the abutment (13) by means of the inflatable air tube (42) in opposition to the force from at least one spring (59).

18. Device according to claim 17, **characterised in that** the air tube (42) is supported against a sprung abutment (53; 61).

19. Device according to claim 17, **characterised in that** at least one clamping roller (64) is arranged between the clamping face (63) and the abutment (13) solid with a wall of the trench.

20. Device according to claims 18 and 19, **characterised in that** the clamping roller (64) is guided in a recess (67) in the base body (14 or 16 to 18) and is supported on a top edge-face (66) of the sprung abutment (53; 61).

21. Device according to claim 1, **characterised in that** a compressive force from each spring (51, 59 or 61) belonging to the fastening members (D; E) for the leading hook-in section (06; 24) is in each case greater than the compressive force from each spring (41) belonging to the fastening members (C) for the trailing hook-in section (07; 26).

22. Device according to claim 1, **characterised in that** the trailing hook-in section (07; 26) is folded over approximately at right angles in each case.

## Revendications

1. Dispositif pour fixer une plaque (02; 23) souple, avec des branches d'accrochage (06; 07; 24; 26) sur un cylindre (01) d'une machine à imprimer rotative, où, dans un canal de cylindre (03), sont disposés des premiers éléments de fixation (C) pour la branche d'accrochage (07; 26) arrière et des deuxièmes éléments de fixation (D) pour une branche d'accrochage (06) à l'avant dans un premier sens de production (A), **caractérisé en ce que** des troisièmes éléments de fixation (E) sont disposés pour une branche d'accrochage (24) située à l'avant dans un deuxième sens de production (B).

2. Dispositif selon la revendication 1, **caractérisé en ce que** la branche d'accrochage (06; 24) située à l'avant est chaque fois disposée à peu près sous un angle aigu.

3. Dispositif selon la revendication 1, **caractérisé en ce que** dans le canal de cylindre (03) est disposé au moins un corps de base (14; 16; 17; 18), ouvert dans la direction de la fente de fixation.

4. Dispositif selon la revendication 3, **caractérisé en ce que** des parties des éléments de fixation (C; D; E), pouvant être mises en ou hors de liaison fonctionnelle avec les branches d'accrochage (06; 07; 24; 26), ressortent par une ouverture du corps de base (14; 16; 17; 18).

5. Dispositif selon la revendication 1, **caractérisé en ce que** les éléments de fixation (C; D; E) sont disposés de façon à pouvoir être placés hors d'une liaison fonctionnelle avec les branches d'accrochage (06; 07; 24; 26), à l'aide d'un tuyau d'air (42) gonflable.

6. Dispositif selon la revendication 3, **caractérisé en ce que** le corps de base (14; 16 à 18) présente une section transversale en forme de C ou polygonale.

7. Dispositif selon la revendication 3, **caractérisé en ce que** le corps de base (14; 16 à 18) est formé d'une pluralité de corps de base (16; 17; 18) plus courts en direction axiale, susceptibles d'être accouplés ensemble.

8. Dispositif selon la revendication 3, **caractérisé en ce que** le corps de base (14; 16 à 18) est disposé de façon immobilisée en rotation dans le canal de cylindre (03).

9. Dispositif selon la revendication 3, **caractérisé en ce que** la somme des faces de serrage contenues dans les éléments de fixation (C; D; E) dans le corps de base (14; 16; 17 ou 18) sont à peu près de même longueur.

10. Dispositif selon la revendication 1, **caractérisé en ce que** les premiers éléments de fixation (C) pour la branche d'accrochage (07; 26) "située à l'arrière", coudée à peu près à angle droit, sont formés d'un premier volet (27) monté de façon à pouvoir pivoter, dont la face de serrage (36; 37) est en liaison fonctionnelle avec un contre-appui (38; 39) fixé au corps de base, **en ce que** le volet (27) est disposé de façon à pouvoir être mis hors de prise vis-à-vis du contre-appui (38; 39) au moyen du tuyau d'air (42) gonflable à l'encontre de la force du au moins un ressort (41 ).

11. Dispositif selon la revendication 10, **caractérisé en ce que** le tuyau d'air (42) prend appui contre un contre-appui (43; 51) monté élastiquement.

12. Dispositif selon la revendication 1, **caractérisé en ce que** les deuxièmes éléments de fixation (D) pour une branche d'accrochage (06) coudée sous un angle aigu, située "à l'avant" vers la droite (A), sont formés d'un volet (43) monté à pivotement, dont la face de serrage (49) est indirectement en liaison fonctionnelle avec un contre-appui (12) fixé à la paroi de canal, **en ce que** le volet (43) est disposé de façon à pouvoir être mis hors de prise avec le contre-appui (12), à l'aide du tuyau d'air (42) gonflable, à l'encontre de la force exercée par au moins un ressort (51).

13. Dispositif selon la revendication 12, **caractérisé en ce que** le tuyau d'air (42) prend appui contre un contre-appui (27; 41) monté élastiquement.

14. Dispositif selon les revendications 12 et 13, **caractérisé en ce qu'**au moins un corps de roulement, par exemple un rouleau ou galet de serrage (48), est disposé entre la face de serrage (49) et le contre-appui (12) fixé à la paroi de canal.

15. Dispositif selon les revendications 1 et 12, **caractérisé en ce qu'**un corps de roulement, par exemple le rouleau ou galet de serrage (48), est guidé dans un évidement (32) d'un volet (27) d'un premier élément de fixation (C).

16. Dispositif selon la revendication 12, **caractérisé en ce que** l'extrémité libre, portant la face de serrage (49), du volet (43) est coudée dans la direction du contre-appui (12) opposé, fixé à la paroi de canal.

17. Dispositif selon la revendication 1, **caractérisé en ce que** les troisièmes éléments de fixation (E), prévus pour une branche d'accrochage (24) coudée sous un angle aigu, situés "à l'avant" vers la gauche ou dans le sens inverse (B), sont formés d'un volet (52) monté à pivotement, dont la face de serrage (63) est indirectement mise en liaison fonctionnelle avec un contre-appui (13) fixé à la paroi de canal, **en ce que** le volet (52) est disposé de façon à pouvoir être mis hors de prise du contre-appui (13), à l'aide d'un tuyau d'air (42) gonflable, à l'encontre de la force d'au moins un ressort (59).

18. Dispositif selon la revendication 17, **caractérisé en ce que** le tuyau d'air (42) prend appui contre un contre-appui (53; 61) monté élastiquement.

19. Dispositif selon la revendication 17, **caractérisé en ce que**, entre la face de serrage (63) et le contre-appui (13) fixé à la paroi de canal, est disposé au moins un rouleau ou galet de serrage (64).

20. Dispositif selon les revendications 18 et 19, **caractérisé en ce que** le galet de serrage (64) est guidé dans un évidement (67) du corps de base (14 ou 16 à 18) et est soutenu sur une face latérale (66) supérieure du contre-appui (53; 61) monté élastiquement.

21. Dispositif selon la revendication 1, **caractérisé en ce qu'**une force de pression de chaque ressort (51, 59 ou 61) des éléments de fixation (D; E) de la branche d'accrochage (06; 24) située à l'avant est chaque fois supérieure à la force de pression de chaque ressort (41) des éléments de fixation (C) de la branche d'accrochage (07; 26) située à l'arrière.

22. Dispositif selon la revendication 1, **caractérisé en ce que** la branche d'accrochage (07; 26) située à l'arrière est chaque fois coudée à peu près à angle droit.
